# EUROPÄISCHE PATENTSCHRIFT

(11) **EP 0 861 958 B1**
(45) Veröffentlichungstag und Bekanntmachung des Hinweises auf die Patenterteilung: **04.06.2003**
(21) Anmeldenummer: 98102617.2
(22) Anmeldetag: 16.02.1998
(51) Int. Cl.: E05B 47/00, E05B 15/02

(54) **Sperr-/Freigabevorrichtung für eine Schwenkfalle eines Arbeitsstrom-Türöffners**
Blocking/releasing arrangement for a pivoting release element of an electrical striker
Dispositif de blocage et dégagement d'un élément pivotant d'une gâche électrique

(30) Priorität: 26.02.1997 DE 19707759
(43) Veröffentlichungstag der Anmeldung: 02.09.1998
(73) Patentinhaber: eff-eff Fritz Fuss GmbH & Co. Kommanditgesellschaft auf Aktien, 72458 Albstadt-Ebingen (DE)
(72) Erfinder: Toma, Augustin, 72336 Balingen (DE)
(74) Vertreter: Lang, Friedrich

(56) Entgegenhaltungen:
- EP-A- 0 279 878
- BE-A- 464 463
- DE-C- 880 426
- DE-C- 4 418 863

## Beschreibung

Die Erfindung betrifft eine Sperr-/Freigabevorrichtung für eine Schwenkfalle eines Arbeitsstrom-Türöffners mit einem Sperrhebel, welcher die Schwenkfalle sperrt oder freigibt, einem ersten Sicherungshebel, welcher den Sperrhebel in der Sperrstellung hält und mit Hilfe eines Elektromagneten in eine den Sperrhebel freigebende Stellung verschwenkbar ist, und mit einem zweiten Sicherungshebel, welcher zur Aufschlagsicherung des Sperrhebels am ersten Sicherungshebel angreift.

Elektrische Türöffner sind allgemein bekannt und gebräuchlich. Man unterscheidet eine Arbeitsstrom- und Ruhestromausführung. Grundsätzlich beruht die Funktion der elektrischen Türöffner darauf, daß ein Wechsel oder Sperrhebel von einem als Anker eines Elektromagneten wirkenden ersten Sicherungshebel im Schwenkbereich der Schwenkfalle des Tür-öffners gehalten wird, bis der Sicherungshebel bei Bestromung des Elektromagneten betätigt und unter Freigabe des Schwenkhebels und damit der Schwenkfalle verstellt wird.

Arbeitsstrom-Türöffner neigen dazu, bei Erschütterungen, Vibrationen und schlagartiger Gewalteinwirkung zu entriegeln, indem der Sicherungshebel außer Eingriff mit dem Sperrhebel gelangt und die Schwenkfalle freigegeben wird. Die ansonsten zuverlässig und sicher arbeitenden Arbeitsstrom-Türöffner können deshalb in vibrationsgefährdeten Betriebsumgebungen, z.B. in Geldtransportfahrzeugen oder in schweren Stahltoren, nicht oder nur bedingt eingesetzt werden. Aus der EP 0 279 878 A1 ist eine Sperr-/Freigabevorrichtung mit einer Aufschlagsicherung bekannt. Diese Aufschlagsicherung umfaßt einen zweiten Sicherungshebel zur Verriegelung eines ersten, als Innenanker bezeichneten Sicherungshebels und eines weiteren, als Außenanker bezeichneten Sicherungshebels. Der zweite Sicherungs- bzw. Verriegelungshebel ist in der Schwenkachse des Wechsel- bzw. Sperrhebels angelenkt und reicht mit einer Steuerkante und einer Rastnase, welche mit den als Innen- und Außenanker bezeichneten Sicherungshebeln zusammenwirken, über den Verriegelungshebel hinaus. Bei Bestromung eines Elektromagneten lenkt der auf die Steuerkante wirkende Außenanker zunächst den Verriegelungshebel aus, löst dabei die Verriegelung und nimmt nach einem vorgebbaren Vorlauf den Innenanker zur Freigabe des Sperrhebels mit.

Die Sperr-/Freigabevorrichtung der DE 44 18 863 C1 weist zwei Sicherungshebel auf, welche gegensinnig ausgelegt sind und mit einer Nase am Wechsel zusammenwirken. Der erste Sicherungshebel ist als ein wechselseitiger Arm des Ankers eines Elektromagneten ausgebildet und mit einer Nase versehen, die im Sperrzustand blockierend an der gegensinnig ausgebildeten Nase des Wechsels anliegt. Im Freigabezustand wird der erste Sicherheitshebel aus einer Ruhestellung in Richtung Abschwenkachse des Wechsel ausgelenkt, so daß sich beide Nasen komplementär hintergreifen und freigeben. Der zweite Sicherungshebel, welcher schwenkbar auf dem ersten Sicherungshebel angeordnet und federnd gegen den Wechsel vorgespannt ist, wirkt über eine Steuerkante mit dem Wechsel in der Weise zusammen, daß er von dem Wechsel bei einer Auslenkung des ersten Sicherungshebels in die Offenstellung scherenartig ausgelenkt wird. Der Wechsel mit Nase kann dann zwischen dem Anschlag am zweiten Sicherungshebel und der Nase am ersten Sicherungshebel passieren. Ein Schlag auf das Gehäuse führt zu einer gleichsinnigen Auslenkung, jedoch nicht zu einer Spreizstellung, weshalb wenigstens einer der beiden Sicherungshebel die Sperrfunktion beibehält.

Diese bekannten Sperr-/Freigabevorrichtungen mit Aufschlagsicherung funktionieren zuverlässig und sicher. Sie sind jedoch konstruktionsbedingt in fertigungstechnischer und montagemäßiger Hinsicht relativ aufwendig.

Der Erfindung liegt die **Aufgabe** zugrunde, eine Sperr-/Freigabevorrichtung für eine Schwenkfalle eines Arbeitsstrom-Türöffners zu schaffen, welche eine besonders einfache Konstruktion aufweist, eine effiziente Fertigung und Montage erlaubt und eine zuverlässige und sichere Funktion auch bei einer Vorlast auf die Schwenkfalle gewährleistet.

Erfindungsgemäß wird die Aufgabe dadurch gelöst, daß der zweite Sicherungshebel ein mechanisch entkoppelter, in seinem Schwerpunkt gelagerter Hebel von geringer Masse ist, welcher aus einer den ersten Sicherungshebel sperrenden Stellung durch magnetische Kopplung an einen Anker des Elektromagneten in eine den ersten Sicherungshebel freigebende Stellung verstellbar ist.

Die Erfindung basiert auf der Überlegung, einen ersten Sicherungshebel mit einem zweiten Sicherungshebel, welcher als ein mechanisch entkoppelter und in seinem Schwerpunkt gelagerter Hebel ausgebildet ist, zu sichern.

Auf den mechanisch vollständig entkoppelten, massenausgeglichenen zweiten Sicherungshebel mit seiner verhältnismäßig geringen Masse werden Vibrationen oder Erschütterungen nicht übertragen. Jedoch ist der zweite Sicherungshebel derart ausgelegt, daß er magnetisch an einen Elektromagneten kuppelbar und verschwenkbar und damit als ein Aufschlagsicherungsanker wirksam ist.

Zweckmäßigerweise wird der zweite Sicherungshebel im Wirkungsfeld eines Elektromagneten mit einem magnetisierbaren Spulenkern, welcher bevorzugt aus einem weichmagnetischen Werkstoff besteht und eine relativ große Masse und einen langen Beschleunigungsweg aufweist, angeordnet.

Obwohl der erste Sicherungshebel und der Spulenkern aufgrund eines fehlenden Massenausgleichs auf Vibrationen und Erschütterungen reagieren, verharrt der zweite, mechanisch entkoppelte Sicherungshebel in seiner den ersten Sicherungshebel sperrenden Stellung, so daß der Sperrhebel nicht entriegelt und die Schwenkfalle nicht freigegeben wird.

In einer zweckmäßigen Ausbildung ist der zweite Sicherungshebel mit zwei symmetrisch ausgebildeten und tangential an einer Schwenkachse angeordneten Hebelarmen versehen, welche in einer aufschlagsichernden Sperrstellung nahezu vertikal und einander entgegengesetzt ausgerichtet sowie bevorzugt im Bereich einer innenseitigen Gehäusewand angeordnet sind.
Ein erster, in Richtung Sperrhebel ausgerichteter Hebelarm ist zum form- und/oder kraftschlüssigen Eingriff an dem ersten Sicherungshebel ausgebildet, während ein zweiter, mit dem Spulenkern magnetisch zusammenwirkender Hebelarm nach oben ausgerichtet ist und in aufschlagsichernder Stellung an die innenseitige Gehäusewand angrenzend angeordnet ist.

Zweckmäßigerweise wird die Schwenk- oder Drehbewegung des zweiten Sicherungshebels begrenzt, um ein Haften an der magnetisierten Spule zu vermeiden. Die Wegbegrenzung wird in einer besonders einfachen Weise dadurch erreicht, daß der erste Hebelarm bei einer definierten Verschwenkung oder Drehung des zweiten Sicherungshebels um eine horizontale Schwenkachse am Innengehäuse anschlägt.

Der zweite Sicherungshebel wird mit Hilfe einer Feder, insbesondere einer Druckfeder, welche gehäuseseitig und am ersten Hebelarm abgestützt ist, in seiner aufschlagsichernden Stellung vorgespannt und verhindert dadurch eine Drehbewegung zur Freigabe des ersten Sicherungshebels und des Sperrhebels.

In einer zweckmäßigen Anordnung ist eine Spule mit einem horizontal verstellbaren Spulenkern von relativ großer Masse und langem Beschleunigungsweg zwischen dem ersten und zweiten Sicherungshebel und oberhalb des Sperrhebels sowie der Schwenkfalle angeordnet. Eine Wirkverbindung zwischen der Spule und dem ersten Sicherungshebel wird über einen Spulenstift erreicht, welcher mit dem Spulenkern verbunden und mit diesem verstellbar ist und z.B. durch einen Bodenbereich der Spule geführt sein kann. Bei Bestromung der Spule wird der Spulenkern magnetisiert, gegen die Kraft einer Spulenfeder beschleunigt und in die Spule hineinbewegt. Dadurch wird der Spulenstift über den Boden der Spule hinausbewegt und gelangt in Eingriff mit dem ersten Sicherungshebel.

Es ist vorteilhaft, den Elektromagneten derart auszubilden, daß beim Anziehen bzw. Hineinsaugen des Spulenkerns in die Spule eine Entlüftung des Zwischenraums, welcher zwischen dem Spulenkern und der Spule zur Realisierung einer Sperr-und Freigabestellung ausgebildet ist, gewährleistet ist. Eine Entlüftung kann durch eine entsprechende Ausbildung des Spulenkerns und/oder des Spulenwickelkörpers erreicht werden. So kann eine Entlüftungsbohrung in dem Spulenkern, beispielsweise achsparallel zur horizontalen Längsachse des Spulenkerns, vorgesehen sein. Eine Luftkompression in dem Zwischenraum bzw. umgekehrt, ein Unterdruck in dem Zwischenraum werden auch vermieden, wenn beispielsweise eine Entlüftungsnut am Spulenwickelkörper ausgebildet ist, so daß die Luft seitlich am Spulenkern entweichen bzw. angesaugt werden kann.

In einer zweckmäßigen Ausbildung ist der erste Sicherungshebel als ein Kniehebel ausgebildet und um eine parallel zur Schwenkachse des zweiten Sicherungshebels und des Sperrhebels angeordneten Schwenkachse entgegen dem Uhrzeigersinn verschwenkbar. Dabei gelangt er aus einer den Sperrhebel verriegelnden und durch den zweiten Sicherungshebel gesicherten Stellung in eine entsicherte, den Sperrhebel freigebende Stellung.

Besonders vorteilhaft ist das Zusammenwirken des Spulenstiftes mit dem Spulenkern, Beim Hineinziehzen des Spulenkerns in die Spule wird der erste Sicherungshebel durch den Spulenstift in eine entriegelte Stellung gedrückt. Gleichzeitig wird zweite Sicherungshebel infolge der magnetischen Koppelung an den Spulenkern aus seiner aufschlagsichernden Stellung verschwenkt.

Die Sperrstellung des Spulenkerns, des ersten Sicherungshebels und des zweiten Sicherungshebels ist jeweils durch Druckfedern gewährleistet.

Die erfindungsgemäße Sperr-/Freigabevorrichtung weist eine einfache und platzsparende Konstruktion auf. Damit verbunden sind eine kostensparende Fertigung und Montage. Der mechanisch vollständig entriegelte und magnetisch mit dem Spulenkern verstellbare zweite Sicherungshebel verhindert eine Entriegelung bei Erschütterungen oder Vibrationen und sichert auch zuverlässige Funktion bei einer Vorlast.

Die Erfindung wird nachstehend anhand einer Zeichnung weiter erläutert; in dieser zeigen in einer stark schematisierten Darstellung
- Fig. 1: eine Seitenansicht einer erfindungsgemäßen Sperr-/Freigabevorrichtung in Sperrstellung bei abgenommenem Gehäusedeckel;
- Fig. 2: eine erfindungsgemäße Sperr-/Freigabevorrichtung gemäß Fig. 1 mit bestromter Magnetspule und
- Fig. 3: eine erfindungsgemäße Sperr-/Freigabevorrichtung gemäß Fig. 1 und 2 mit bestromter Magnetspule und freigegebenem Sperrhebel.

Fig. 1 zeigt in einer teilweise geschnittenen Ansicht einen Arbeitsstrom-Türöffner mit einer Schwenkfalle 2, einem Sperrhebel 3, einem ersten Sicherungshebel 6 und einem zweiten Sicherungshebel 10 sowie einen Spulensatz 4 mit einer Spule bzw. einem Spulenwickelkörper 19 und einem horizontal verschiebbaren Spulenkern 5, welcher als Anker auf den zweiten Sicherungshebel 10 wirkt.

Der Sperrhebel 3 liegt in der in Fig. 1 gezeigten Sperrstellung an der Schwenkfalle 2 an und verhindert deren Verstellung zur Öffnung einer Tür (nicht dargestellt). Der Sperrhebel 3 ist um eine horizontale Achse 23 verstellbar und wird durch eine Feder 17 in der gezeigten Sperrstellung gehalten. In dieser Sperrstellung greift eine Rastnase 22, welche an einem stirnseitigen Endbereich des Sperrhebels 13 ausgebildet ist, in eine Ausnehmung mit einer Rastkante 26 eines ersten Hebelarms 7 des ersten Sicherungshebels 6 ein.

Der erste Sicherungshebel 6 ist als Kniehebel ausgebildet und um eine Schwenkachse 16, die parallel zur Schwenkachse 23 des Sperrhebels 3 und zur Schwenkachse 13 des zweiten Sicherungshebels 10 angeordnet ist, entgegen dem Uhrzeigersinn verschwenkbar. Dabei wird der erste Hebelarm 7 aus der Verriegelungsstellung in eine Freigabestellung (siehe Fig. 3) bewegt. Die Schwenkbewegung wird durch einen Spulenstift 9 bewirkt, welcher in einem bodenseitigen Bereich der Spule 19 geführt und am Spulenkern 5 fixiert ist.

Der Spulenkern 5 ist als Anker der Spule 19 ausgebildet und aus einem weichmagnetischen Werkstoff gefertigt. Bei Stromdurchfluß durch die Spule 19 wird der Spulenkern 5 magnetisiert und in die Spule 9 hineingezogen. Dabei werden der Spulenstift 9 und der zweite Sicherungshebel 10 mitbewegt.

Während die Verschiebung des Spulenstifts 9 zu einem Verschwenken des ersten Sicherungshebels 6 führt, wird der zweite Sicherungshebel 10 über eine magnetische Kopplung im Bereich seines zweiten Hebelarms 12 an den Spulenkern 5 verstellt und aus seiner aufschlagsichernden Stellung gemäß Fig. 1 zunächst in die in Fig. 2 gezeigte Stellung und nachfolgend in die in Fig. 3 gezeigte Freigabestellung verschwenkt.

Der erste Sicherungshebel 6 ist in der in Fig. 1 gezeigten Sperrstellung durch eine Druckfeder 15, welche gehäuseseitig und an einem zweiten Hebelarm 8 abgestützt ist, vorbelastet. Vorteilhaft ist die Anordnung der Spule 19 mit Spulenkern 5 zwischen dem ersten Sicherungshebel 6, der nahe einer schließblechseitigen Gehäusewand 24 angeordnet ist, und dem zweiten Sicherungshebel 10, der nahezu an eine innenseitige Gehäusewand 25 angrenzt.

Fig. 1 verdeutlicht die symmetrische Ausbildung und massenausgeglichene Lagerung des zweiten Sicherungshebels 10, der nur magnetisch an den Spulenkern 5 koppelbar ist.

Fig. 2 zeigt die Wegbegrenzung des zweiten Sicherungshebels 10 über den ersten Hebelarm 11. Dieser schlägt nach einer vorgebbaren Drehbewegung an der innenseitigen Gehäusewand 25 an und entkoppelt dadurch den zweiten Hebelarm 12 vom Spulenkern 5. Ein Kleben des zweiten Sicherungshebels 10 am Spulenkern 5 wird somit vermieden.

Beide Hebelarme 11, 12 des zweiten Sicherungshebels 10 sind zum form- und kraftschlüssigen Eingriff am ersten Hebelarm 7 des ersten Sicherungshebels 6 bzw. am Spulenkern 5 ausgebildet. Die aufschlagsichernde Verrastung oder ein Hintergreifen erfolgt im Bereich eines endseitigen Stirnbereichs des ersten Hebelarms 7 des ersten Sicherungshebels 6.

Die Verstellung des Spulenkerns 5 bei Bestromung des Elektromagneten 4 in die Spule 19 hinein ist einer Druckfeder 21 entgegengerichtet. Im unbestromten Zustand steht der Spulenkern 5 aus der Spule 19 hervor und reicht bis nahe an die innenseitige Gehäusewand 25 heran. Auch die Drehbewegung des zweiten Sicherungshebels 10 erfolgt entgegen der Vorspannung einer Feder 14, welche an der innenseitigen Gehäusewand 25 und an dem ersten Hebelarm 11 des zweiten Sicherungshebels 10 abgestützt ist.

Um zu vermeiden, daß beim Hineinziehen des Spulenkerns 5 in die bestromte Spule 19 in einem Zwischenraum 28 eine Luftkompression stattfinden kann, durch welche insbesondere der Entriegelungsvorgang behindert würde, weist der Spulenkern 5 eine Entlüftungsbohrung 29 auf. Diese Entlüftungsbohrung 29 gewährleistet, daß die komprimierte Luft des Zwischenraums 4 entweichen bzw. umgekehrt, Luft in den Zwischenraum 28 hineingesaugt werden kann.

In der in Fig. 2 gezeigten Phase ist der magnetisch an den Spulenkern 9 gekoppelte zweite Sicherungshebel 10 aus seiner aufschlagsichernden Stellung verschwenkt. Da jedoch der erste Sicherungshebel 6 mit seinem ersten Hebelarm 7 den Sperrhebel 3 noch sperrt, kann die Schwenkfalle 2 bei entsprechendem Druck nicht um ihre Längsachse 18 verschwenkt werden. Die Tür bleibt geschlossen.

Fig. 3 zeigt eine entriegelte Stellung des Sperrhebels 3 des ersten Sicherungshebels 6 und des zweiten Sicherungshebels 10. In dieser Stellung liegt der zweite Sicherungshebel 10 mit seinem ersten Hebelarm 11 an der Innenseite der Gehäusewand 25 an und verhindert ein weiteres Mitnehmen und Kleben an dem nahezu vollständig in der Spule 19 aufgenommenen Spulenkern 5. Der erste Sicherungshebel 6 ist durch den Spulenstift 9 verschwenkt worden und liegt mit seinem zweiten Hebelarm 8 nahezu an der schließblechseitigen Gehäusewand 24 an. Der erste Hebelarm 7 des ersten Sicherungshebels 6 verläuft etwa horizontal und weist an seiner Unterseite die Rastkante 26 zur Sperrhalterung des Sperrhebels 3 auf. Zur Türöffnung kann die Schwenkfalle 2 um ihre Längsachse 18 verschwenkt werden, da der Sperrhebel 3 entriegelt und gegen die Kraft der Druckfeder 17 im Uhrzeigersinn verstellbar ist.

## Patentansprüche

1. Sperr-/Freigabevorrichtung für eine Schwenkfalle eines Arbeitsstrom-Türöffners mit einem Sperrhebel (3), welcher die Schwenkfalle (2) sperrt oder freigibt, einem ersten Sicherungshebel (6), welcher den Sperrhebel (3) in der Sperrstellung hält und mit Hilfe eines Elektromagneten (4) in eine den Sperrhebel (3) freigebende Stellung verschwenkbar ist, und mit einem zweiten Sicherungshebel (10), welcher zur Aufschlagsicherung des Sperrhebels (3) am ersten Sicherungshebel (6) angreift,
**dadurch gekennzeichnet,**
**daß** der zweite Sicherungshebel (10) ein mechanisch entkoppelter, in seinem Schwerpunkt gelagerter Hebel von geringer Masse ist, welcher aus einer den ersten Sicherungshebel (6) sperrenden Stellung durch magnetische Kopplung an einen Anker (5) des Elektromagneten (4) in eine den ersten Sicherungshebel (6) freigebende Stellung verstellbar ist.

2. Sperr-/Freigabevorrichtung nach Anspruch 1,
**dadurch gekennzeichnet,**
**daß** der zweite Sicherungshebel (10), welcher vibrationsfest angeordnet ist, symmetrisch ausgebildet und magnetisch mit einem Spulenkern (5) als Anker des Elektromagneten (4) verstellbar ist.

3. Sperr-/Freigabevorrichtung nach Anspruch 1 oder 2,
**dadurch gekennzeichnet,**
**daß** der zweite Sicherungshebel (10) einen ersten und zweiten Hebelarm (11, 12) aufweist, welche nahezu tangential und starr an einer Schwenkachse (13) angeordnet sind.

4. Sperr-/Freigabevorrichtung nach Anspruch 3,
**dadurch gekennzeichnet,**
**daß** der erste Hebelarm (11) des zweiten Sicherungshebels (10) den ersten Sicherungshebel (6) federbelastet in der den Sperrhebel (3) sperrenden Stellung sichert.

5. Sperr-/Freigabevorrichtung nach Anspruch 3,
**dadurch gekennzeichnet,**
**daß** der zweite Hebelarm (12) des zweiten Sicherungshebels (10) entgegengerichtet zum ersten Hebelarm (11) und zur magnetischen Kupplung mit dem Spulenkern (5) angeordnet ist und eine Wegbegrenzung der magnetichen Kupplung durch eine gehäuseseitige Anlage des ersten Hebelarms (11) erfolgt.

6. Sperr-/Freigabevorrichtung nach einem der vorhergehenden Ansprüche 2 bis 5,
**dadurch gekennzeichnet,**
**daß** der Spulenkern (5) des Elektromagneten (4) einen Spulenstift (9) aufweist, welcher zur mechanischen Beaufschlagung des ersten Sicherungshebels (8) eine Spule (19) bodenseitig durchsetzt und mit dem Spulenkern (5) verstellbar ist.

7. Sperr-/Freigabevorrichtung nach einem der vorhergehenden Ansprüche 2 bis 6,
**dadurch gekennzeichnet,**
**daß** der Spulenkern (5) des Elektromagneten (4) eine relativ große Masse und einen langen Beschleunigungsweg aufweist.

8. Sperr-/Freigabevorrichtung nach einem der vorhergehenden Ansprüche 3 bis 7,
**dadurch gekennzeichnet,**
**daß** der erste Sicherungshebel (6) als Kniehebel ausgebildet ist und um eine Schwenkachse (16), welche parallel zur Schwenkachse (13) des zweiten Sicherungshebels (10) und zu einer Schwenkachse (23) des Sperrhebels (3) angeordnet ist, verschwenkbar ist.

9. Sperr-/Freigabevorrichtung nach einem der vorhergehenden Ansprüche,
**dadurch gekennzeichnet,**
**daß** der erste Sicherungshebel (6) einen ersten Hebelarm (7) und einen zweiten nahezu rechtwinklig zum ersten Hebelarm (7) angeordneten Hebelarm (8) aufweist, daß der erste Hebelarm (7) zur Sperrung des Sperrhebels (3) ausgebildet und in Sperrstellung des Sperrhebels (3) von dem ersten Hebelarm (11) des zweiten Sicherungshebels (10) form- und/oder kraftschlüssig gehalten ist und daß der zweite Hebelarm (8) des ersten Sicherungshebels (6) nahe der Spule (19) angeordnet und von dem Spulenstift (9) beaufschlagbar ist.

10. Sperr-/Freigabevorrichtung nach Anspruch 9,
**dadurch gekennzeichnet,**
**daß** der erste Hebelarm (7) des ersten Sicherungshebels (6) eine Rastkante (26) aufweist, an welcher der Sperrhebel (3) in Sperrstellung mit einer Rastnase (22) an einem stirnseitigen Endbereich verrastet.

11. Sperr-/Freigabevorrichtung nach Anspruch 9 oder 10,
**dadurch gekennzeichnet,**
**daß** der erste und zweite Hebelarm (11, 12) des zweiten Sicherungshebels (10) in dessen aufschlagsichernden Stellung nahezu vertikal ausgerichtet sind und der erste Hebelarm (11) einen stirnseitigen Endbereich des ersten Hebelarms (7) des ersten Sicherungshebels (6) hintergreift.

12. Sperr-/Freigabevorrichtung nach einem der vorhergehenden Ansprüche 6 bis 11,
**dadurch gekennzeichnet,**
**daß** der erste Sicherungshebel (6) nahe einer schließblechseitigen Gehäusewand (24) und der zweite Sicherungshebel (10) nahe einer innenseitigen Gehäusewand (25) angeordnet ist und daß die Spule (19) sowie der Spulenkern (5) und Spulenstift (9), welche gemeinsam horizontal verstellbar sind, zwischen dem ersten Sicherungshebel (6) und dem zweiten Sicherungshebel (10) angeordnet sind.

13. Sperr-/Freigabevorrichtung nach Anspruch 12,
**dadurch gekennzeichnet,**
**daß** der Spulenkern (5) bei Bestromung der Spule (19) entgegen der Vorspannung einer Druckfeder (21) in die Spule (19) hineinziehbar ist.

14. Sperr-/Freigabevorrichtung nach einem der vorhergehenden Ansprüche 9 bis 13,
**dadurch gekennzeichnet, daß** der erste Sicherungshebel (6) durch eine Druckfeder (15), welche gehäuseseitig und am zweiten Hebelarm (8) abgestützt ist, in einer den Sperrhebel (3) sperrenden Stellung gehalten und bei Bestromung der Spule (19) mechanisch von dem mit dem Spulenkern (5) verstellten Spulenstift (9) entgegen dem Uhrzeigersinn verschwenkbar ist, wenn der erste Hebelarm (11) des zweiten Sicherungshebels (10) durch die magnetische Mitnahme des zweiten Hebelarms (12) aus seiner aufschlagsichernden Stellung entgegen dem Uhrzeigersinn verschwenkt und der erste Hebelarm (7) des ersten Sicherungshebels (6) freigegeben ist.

15. Sperr-/Freigabevorrichtung nach einem der vorhergehenden Ansprüche 6 bis 14,
**dadurch gekennzeichnet,**
**daß** der Elektromagnet (4), insbesondere der Spulenkern (5), derart ausgebildet ist, daß eine Ent- und Belüftung eines Zwischenraums (28) zwischen dem Spulenkern (5) und der Spule (19) gewährleistet ist.

16. Sperr-/Freigabevorrichtung nach Anspruch 15,
**dadurch gekennzeichnet,**
**daß** der Spulenkern (5) zur Ent- und Belüftung des Zwischenraums (28) eine Entlüftungsbohrung (29) aufweist.

## Claims

1. Locking/release device for a swivel latch of a fail secure door opener with a locking lever (3), which locks or releases the swivel latch (2), a first securing lever (6) which keeps the locking lever (3) in the locked position and is pivotable into a position releasing the locking lever (3) by means of an electromagnet (4), and with a second securing lever (10), which acts on the first securing lever (6) for impact protection of the locking lever (3),
**characterized in that**
the second securing lever (10) is a mechanically decoupled lever of light mass mounted in its center of gravity which is adjustable from a position locking the first securing lever (6) into a position releasing the first securing lever (6) through magnetic coupling to an anchor (5) of the electromagnet (4).

2. Locking/release device according to claim 1,
**characterized in that**
the second securing lever (10), which is arranged in a vibration-resistant manner, is designed symmetrically and magnetically adjustable with a coil core (5) as anchor of the electromagnet (4).

3. Locking/release device according to claim 1 or 2,
**characterized in that**
the second securing lever (10) has a first und second lever arm (11, 12), which are arranged almost tangentially and rigidly on a swivel axis (13).

4. Locking/release device according to claim 3,
**characterized in that**
the first lever arm (11) of the second securing lever (10) secures the first securing lever in the position locking the locking lever in a spring-loaded manner.

5. Locking/release device according to claim 3,
**characterized in that**
the second lever arm (12) of the second securing lever (10) is arranged in opposite direction to the first lever arm (11) and to the magnetic coupling with the coil core (5), and delimitation of the magnetic coupling's path is effected by a housing-side arrangement of the first lever arm (11).

6. Locking/release device according to one of the preceding claims 2 to 5,
**characterized in that**
the coil core (5) of the electromagnet (4) has a coil pin (9) which transverses a coil (19) on the bottom side for the mechanical triggering of the first securing lever (8) and is adjustable with the coil core (5).

7. Locking/release device according to one of the preceding claims 2 to 6,
**characterized in that**
the coil core (5) of the electromagnet (4) has a relatively high mass and a long acceleration path.

8. Locking/release device according to one of the preceding claims 3 to 7,
**characterized in that**
the first securing lever (6) is designed as a toggle joint and is pivotable around a swivel axis (16) arranged parallel to the swivel axis (13) of the second securing lever (10) and to a swivel axis (23) of the locking lever (3).

9. Locking/release device according to one of the preceding claims,
**characterized in that**
the first securing lever (6) has a first lever arm (7) and a second lever arm (8) arranged almost at right angles to the first lever arm (7), **in that** the first lever arm (7) is designed for locking the locking lever (3) and is kept in a position locking the locking lever by the first lever arm (11) of the second securing lever (10) in a form-fit and/or non-positive manner and **in that** the second lever arm (8) of the first securing lever (6) is arranged close to the coil (19) and triggerable by the coil pin (9).

10. Locking/release device according to claim 9,
**characterized in that**
the first lever arm (7) of the first securing lever (6) has a latch edge (26) into which the locking lever (3) in locked position snaps at a the front-side end area with a latch nose.

11. Locking/release device according to claim 9 or 10,
**characterized in that**
the first and second lever arm (11, 12) of the second securing lever (10) are designed almost vertical in its impact protection position and the first lever arm (11) engages with a front-side end area of the first lever arm (7) of the first securing lever (6).

12. Locking/release device according to one of the preceding claims 6 to 11,
**characterized in that**
the first securing lever (6) is arranged close to a locking plate-side housing wall (24) and the second securing lever (10) close to an inside housing wall (25) and **in that** the coil (19) as well as the coil core (5) and coil pin (9) which are adjustable horizontally together are arranged between the first securing lever (6) and the second securing lever (10).

13. Locking/release device according to claim 12,
**characterized in that**
the coil core (5) can be drawn into the coil (19) when energizing the coil (19) contrary to the pre-tensioning of a pressure spring (21).

14. Locking/release device according to one of the preceding claims 9 to 13,
**characterized in that**
the first securing lever (6) is kept in a position locking the locking lever by a pressure spring (15) supported on a housing side and on the second lever arm (8) and mechanically pivotable by the coil pin adjusted by the coil core (5) in a counterclockwise direction when energizing the coil (19), if the first lever arm (11) of the second securing lever (10) swivels as a result of the magnetic driving of the second lever arm (12) from its impact protection position in a counterclockwise direction and the first lever arm (7) of the first securing lever (6) is released.

15. Locking/release device according to one of the preceding claims 6 to 14,
**characterized in that**
the electromagnet (4), in particular the coil core (5) is designed such that ventilation of a spacing (28) between the coil core (5) and the coil (19) is assured.

16. Locking/release device according to claim 15,
**characterized in that**
the coil core (5) has a vent drill (29) for venting the spacing (28).

## Revendications

1. Dispositif de blocage/libération pour un pêne d'un ouvre-porte électrique avec un levier de blocage (3), qui bloque ou libère le pêne (2), avec un premier levier de sécurisation (6) qui tient le levier de blocage (3) dans la position bloquée et peut être entraîné en rotation à l'aide d'un électroaimant (4) dans une position libérant le levier de blocage (3), et avec un deuxième levier de sécurisation (10) qui se met en prise sur le premier levier de sécurisation (6) pour sécuriser en ouverture le levier de blocage (3),
***caractérisé en ce que*** le deuxième levier de sécurisation (10) est un levier découplé mécaniquement, monté sur son centre de gravité et de masse réduite, qui peut être déplacé d'une position bloquant le premier levier de sécurisation (6), par couplage magnétique sur un induit (4) de l'électroaimant (4), dans une position libérant le premier levier de sécurisation (6).

2. Dispositif de blocage/libération selon la Revendication 1, ***caractérisé en ce que*** le deuxième levier de sécurisation (10), lequel est monté hors vibrations, est de configuration symétrique et peut être déplacé magnétiquement avec un noyau (5) de bobine servant d'induit de l'électroaimant (4).

3. Dispositif de blocage/libération selon la Revendication 1 ou 2, ***caractérisé en ce que*** le deuxième levier de sécurisation (10) présente un premier et un deuxième bras de levier (11, 12) qui sont placés presque tangentiellement et de manière rigide sur un axe de pivotement (13).

4. Dispositif de blocage/libération selon la Revendication 3, ***caractérisé en ce que*** le premier bras de levier (11) du deuxième levier de sécurisation (10) sécurise le premier levier de sécurisation (6) sous la charge d'un ressort dans la position bloquant le levier de blocage (3).

5. Dispositif de blocage/libération selon la Revendication 3, ***caractérisé en ce que*** le deuxième bras de levier (12) du deuxième levier de sécurisation (10) est disposé en sens inverse du premier bras de levier (11) et du couplage magnétique avec le noyau (5) de bobine et il se produit une limitation de course du couplage magnétique par un appui côté boîtier du premier bras de levier (11).

6. Dispositif de blocage/libération selon l'une quelconque des Revendications 2 à 5, ***caractérisé en ce que*** le noyau (5) de bobine de l'électroaimant (4) présente une broche (9) de bobine qui traverse une bobine (19) côté fond pour charger mécaniquement le premier levier de sécurisation (8) et qui peut être déplacée avec le noyau (5) de bobine.

7. Dispositif de blocage/libération selon l'une quelconque des Revendications 2 à 6, ***caractérisé en ce que*** le noyau (5) de bobine de l'électroaimant (4) présente une masse relativement grande et une longue course d'accélération.

8. Dispositif de blocage/libération selon l'une quelconque des Revendications 3 à 7, ***caractérisé en ce que*** le premier levier de sécurisation (6) est conformé en levier à genouillère et peut pivoter autour d'un axe de pivotement (16) qui est placé parallèlement à l'axe de pivotement (13) du deuxième levier de sécurisation (10) et à un axe de pivotement (23) du levier de blocage (3).

9. Dispositif de blocage/libération selon l'une quelconque des Revendications précédentes, ***caractérisé en ce que*** le premier levier de sécurisation (6) présente un premier bras de levier (7) et un deuxième bras de levier (8) quasi perpendiculaire au premier bras de levier (7), ***en ce que*** le premier bras de levier (7) est conformé pour bloquer le levier de blocage (3) et est tenu dans la position de blocage du levier de blocage (3) par le premier bras de levier (11) du deuxième levier de sécurisation (10) par adhérence et/ou par engagement positif, et ***en ce que*** le deuxième bras de levier (8) du premier levier de sécurisation (6) est placé près de la bobine (19) et peut être chargé par la broche (9) de bobine.

10. Dispositif de blocage/libération selon la Revendication 9, ***caractérisé en ce que*** le premier bras de levier (7) du premier levier de sécurisation (6) présente un bord d'enclenchement (26) sur lequel le levier de blocage (3) s'enclenche dans la position de blocage avec un nez d'enclenchement (22) prévu dans une partie d'extrémité frontale.

11. Dispositif de blocage/libération selon la Revendication 9 ou 10, ***caractérisé en ce que*** le premier et le deuxième bras de levier (11, 12) du deuxième levier de sécurisation (10) sont orientés quasi verticalement dans sa position de sécurisation contre l'ouverture et le premier bras de levier (11) saisit par l'arrière une partie d'extrémité frontale du premier bras de levier (7) du premier levier de sécurisation (6).

12. Dispositif de blocage/libération selon l'une quelconque des Revendications 6 à 11, ***carac*térisé *en ce que*** le premier levier de sécurisation (6) est placé près d'une paroi de boîtier (24) côté nappe de pêne et le deuxième levier de sécurisation (10) près d'un paroi de boîtier intérieure (25) et **en ce que** la bobine (19) ainsi que le noyau (5) de bobine et la broche (9) de bobine, lesquelles peuvent être déplacées horizontalement en commun, sont placées entre le premier levier de sécurisation (6) et le deuxième levier de sécurisation (10).

13. Dispositif de blocage/libération selon la Revendication 12, ***caractérisé en ce que*** le noyau (5) de bobine peut être rentré dans la bobine (21) contre la précontrainte d'un ressort de compression (21) en cas d'alimentation de la bobine (19).

14. Dispositif de blocage/libération selon l'une quelconque des Revendications 9 à 13, ***caractérisé en ce que*** le premier levier de sécurisation (6) est tenu dans une position bloquant le levier de blocage (3) par un ressort de compression (15) qui s'appuie côté boîtier et sur le deuxième bras de levier (8) et, quand la bobine (19) est alimentée, peut être entraîné en rotation mécaniquement dans le sens anti-horaire par la broche (9) de bobine déplacée avec le noyau (5) de bobine quand le premier bras de levier (11) du deuxième levier de sécurisation (10) est entraîné en rotation dans le sens anti-horaire hors de sa position de sécurisation contre l'ouverture par l'entraînement magnétique du deuxième bras de levier (12) et le premier bras de levier (7) du premier levier de sécurisation (6) est libéré.

15. Dispositif de blocage/libération selon l'une quelconque des Revendications 6 à 14, ***caractérisé en ce que*** l'électroaimant (4), en particulier le noyau (5) de bobine, est conformé de telle manière qu'une ventilation et extraction d'air d'un interstice (28) situé entre le noyau (5) de bobine et la bobine (19) sont garanties.

16. Dispositif de blocage/libération selon la Revendication 15, ***caractérisé en ce que*** le noyau (5) de bobine présente un perçage d'aération (29) pour la ventilation et l'extraction d'air de l'interstice (28).
